# EUROPÄISCHE PATENTSCHRIFT

(11) **EP 0 683 748 B1**
(45) Veröffentlichungstag und Bekanntmachung des Hinweises auf die Patenterteilung: **02.05.1997**
(21) Anmeldenummer: 94908324.0
(22) Anmeldetag: 16.02.1994
(51) Int. Cl.: B65D 27/38

(54) **BRIEFUMSCHLAG MIT AUFSCHNEIDFADEN**
ENVELOPE WITH TEAR-OPEN THREAD
ENVELOPPE AVEC FIL D'OUVERTURE

(30) Priorität: 17.02.1993 DE 9302248 U; 24.12.1993 DE 9319909 U
(43) Veröffentlichungstag der Anmeldung: 29.11.1995
(73) Patentinhaber: J. G. Hambrock-Edition, D-20537 Hamburg (DE)
(72) Erfinder: SCHEUREN, Axel, Walter, D-21244 Buchholz (DE)
(74) Vertreter: Patentanwälte Hauck, Graalfs, Wehnert, Döring, Siemons
(86) Internationale Anmeldenummer: EP9400444
(87) Internationale Veröffentlichungsnummer: WO9419248

(56) Entgegenhaltungen:
- DE-A- 2 051 939
- US-A- 1 385 493
- US-A- 1 821 011
- US-A- 2 954 916
- US-A- 2 956 727
- US-A- 3 139 231
- US-A- 4 781 296

## Beschreibung

Die Erfindung bezieht sich auf einen Briefumschlag mit Aufschneidfaden nach dem Oberbegriff des Anspruchs 1.

Briefumschläge mit Aufschneidfaden lassen sich leichter, gefahrloser und inhaltsschonender öffnen als herkömmliche Briefumschläge. Dazu wird im Inneren des Umschlages ein Faden an einer Kante entlanggeführt und eines seiner Enden nach außen geführt. Der Benutzer kann durch seitliches Ziehen des Fadens vom Umschlag weg den Umschlag definiert öffnen, ohne ein zusätzliches Werkzeug zu benutzen.

Aus US-A-1 385 493 ist ein Briefumschlag bekanntgeworden, bei dem ein Aufschneidfaden an der von der Verschlußlasche verschiedenen Falzkante des Briefumschlags durch Gummierung festlegbar ist. Ein Ende des Aufschneidfadens ist herausgeführt und mit einer Lasche verbunden, die von außen gegen den Umschlag festlegbar ist, beispielsweise ebenfalls durch Gummierung.

Aus der US-A-2 956 727 ist ein Briefumschlag bekanntgeworden, bei dem nach einer ersten Alternative der an einer Falzkante angeordnete Aufreißfaden als flacher Streifen geformt ist, der in einem Endbereich durch Klebung festgelegt ist. Nach einer zweiten Alternative weist der Briefumschlag übereinstimmend mit dem Oberbegriff des Anspruchs 1 einen Aufschneidfaden auf, dessen gegenüberliegende seiten jeweils eine Schicht druckempfindlichen Klebstoffs aufweisen. Der Aufreißstreifen ist an einem Ende aus dem Umschlag herausgeführt und an der Außenseite durch Klebung festgelegt. Einen Flachstreifen als Aufreißfaden zu verwenden, ist im übrigen auch aus der US-A-2 954 916 bekanntgeworden.

Aus der US-A-3 139 231 ist ein Aufreißfaden für einen Briefumschlag bekanntgeworden, dessen Ende über eine größere Strecke herausgeführt ist und an dem ein Siegel oder dergleichen befestigbar ist zur Fixierung des Fadens an der Außenseite des Umschlags. Der Anfreißfaden wird bspw. über mehrere Haltebereiche am Briefumschlag festgelegt. Das Siegel oder die Lasche, welche eine charakteristische Kontur erhält, ist so groß, daß auch eine Bedruckung möglich ist.

Aus der US-A-1 821 011 ist ein Beutel für pulverförmige Stoffe bekanntgeworden, der aus einem einteiligen Zuschnitt aus Papier hergestellt wird. Mittels eines Wandabschnitts und zwei Seitenlaschen wird zunächst ein flacher Schlauch gebildet, auf den ein Aufreißfaden, der teilweise mit Klebstoff beschichtet ist, unter Spannung aufgelegt wird, um den Schlauch gegen eine Unterlage zu drücken. Anschließend wird eine Bodenlasche, die zuvor gummiert wurde, um den straff gespannten Faden gegen die Seitenlaschen geklebt. Danach wird der Aufreißfaden abgeschnitten. Er befindet sich auf diese Weise außerhalb des Inhalts des so hergestellten Beutels.

Der Erfindung liegt die Aufgabe zugrunde, einen Briefumschlag mit einem Aufschneidfaden so zu gestalten, daß der Aufschneidfaden bei der Herstellung des Briefumschlages auf einfache Weise angebracht werden kann.

Diese Aufgabe wird durch die Merkmale des Anspruchs 1 gelöst.

Erfindungsgemäß erfolgt die Positionierung und Festlegung des Aufschneidfadens gleichzeitig mit der Herstellung des Zuschnitts für den Briefumschlag bzw. des Briefumschlags, indem der Aufschneidfaden mit Klebstoff getränkt oder beschichtet wird. Eine Verlangsamung des Produktionsablaufs wird dabei vermieden. Der zusätzliche Geräteaufwand ist minimal und leicht in die vorhandene Fertigung zu integrieren, da die Befestigung des Fadens in der bereits vorhandenen Anlage erfolgt. Der Klebstoff weist dabei in vorteilhafter Weise nach dem Einbringen des Fadens und Aushärten eine ausreichende Elastizität auf, um das übliche Verhalten eines Briefumschlags nicht zu beeinträchtigen. Das Einlegen eines selbstklebenden Fadens hat in bekannter Weise den Vorteil, daß der zugeführte Faden vor dem Abschneiden eine Tränkvorrichtung durchlaufen kann. Insbesondere, wenn der Faden so im Umschlag liegt, daß er bei der Fertigung der Umschläge in Vorschubrichtung zeigt, kann der Faden endlos zugeführt und auf entsprechende Längen geschnitten werden, wobei das Längen vor sich gehen kann, wenn der Faden bereits positioniert ist. Er hält sich dann durch die Klebwirkung an Ort und Stelle und beeinträchtigt das anschließende Falten der Laschen und Weiterverarbeiten der Umschläge nicht.

Ferner wird der Vorteil erhalten, daß der Aufschneidfaden bis zum endgültigen Falten sicher gehalten ist und daher nicht herausfällt. Außerdem ist er erfindungsgemäß straff eingelegt, was sich beim Aufreißvorgang vorteilhaft bemerkbar macht.

Der Verlauf des Aufschneidfadens im Bereich der Klebung der Seitenlaschen an beiden Enden der Aufschneidkante gewährleistet die ordnungsgemäße Lage des Aufschneidfadens vor dem Öffnen des Briefes, eine einwandfreie Übertragung der Aufreißkräfte während des Öffnens des Umschlags und ermöglicht ein vollständiges Öffnen der gesamten zugeordneten Kante des Umschlags.

In einer vorteilhaften Ausgestaltung ist vorgesehen, den Aufschneidfaden an einer Seitenkante aus dem Umschlag herauszuführen. Er kann alternativ endseitig verklebt werden. Außerdem kann er auf einer Flachseite nahe dem Fadenende befestigt werden. Diese Befestigung ist in Form eines Klebepunktes oder -streifens etwa eines Aufklebers oder auch eines erstarrten Tropfens einer adhäsiven Substanz vorgesehen, der den vorzugsweise straff liegenden Faden abdeckt. Ein Klebestreifen kann den Faden auf seiner gesamten herausgeführten Länge abdecken. Das Herausführen des Fadens aus dem Umschlag erleichtert das Ergreifen des Fadens. Eine Befestigung des herausgeführten Fadenabschnitts nahe dem Fadenende ermöglicht dem Benutzer ein sicheres Auffinden und Ergreifen des Fadens und sichert den Faden beim Transport. Die Art und Weise der Befestigung mit Hilfe eines Klebepunktes oder -streifens kann auch zu Werbezwecken verwendet werden, der zwangsläufig die Aufmerksamkeit des Benutzers auf sich lenkt. Diese wird durch werbewirksame Gestaltung verstärkt.

Das dem herausgeführten Ende gegenüberliegende Ende kann wahlweise ebenfalls herausgeführt werden oder im Klebebereich der Seitenlasche verbleiben. Im letzteren Fall ist eine Umlenkung und ein Auslaufen im Klebebereich möglich. Eine weitere Ausgestaltung sieht vor, den Briefumschlag an der Aufschneidkante zu perforieren, um das Aufschneiden mit dem Faden zu unterstützen.

Erfindungsgemäß wird der Faden derart ausgebildet, daß er nicht erhabener ist als mögliche Falzkanten des Briefumschlages. Dies kann durch entsprechende Auswahl eines Schneidfadenmaterials geschehen oder mittels eines Bandes, dessen Dicke kleiner ist als die einer Falzkante und das mit einer Breitseite parallel zu einer Umschlagfläche liegt.

Ein Ausführungsbeispiel der Erfindung wird nachfolgend anhand einer Zeichnung erläutert.

Aus einzige Figur zeigt Figur 1 einen erfindungsgemäß ausgestalteten Briefumschlag von der Rückseite.

Ein Briefumschlag la mit einer Adhäsions-Verschlußlasche 2a weist verklebte Seitenlaschen auf. Ein Aufschneidfaden 4a ist innen an einer Seitenkante eingelegt. Dies hat den Vorteil, daß der Faden in Vorschubrichtung zugeführt werden kann, und dann gegebenenfalls nach der Positionierung oberhalb des Zuschnitts abgeschnitten werden kann. Das Einlegen und Festlegen des Fadens kann daher im Zuge der Umschlagfertigung erfolgen, ohne daß am prinzipiellen Ablauf etwas geändert werden muß. Der Faden 4a ist selbstklebend. Er wird daher beim Abrollen von einer Vorratsrolle getränkt, bevor er positioniert und abgeschnitten wird. Der selbstklebende Faden 4a hält sich daher bei der weiteren Konfektionierung des Umschlags la selbst und ermöglicht darüber hinaus ein sicheres Festlegen, wodurch das Aufreißen erleichtert wird.

Der Klebstoff des Fadens ist derart gewählt, daß er nach dem Aushärten nicht zu hart wird und bricht.

Der eingelegte Faden 4a ist sehr dünn bemessen, so daß es nach dem Konfektionieren des Umschlags nicht zu einer erhabenen Kante im Bereich des Fadens führt.

Das herausgeführte Ende des Fadens wird durch ein Plättchen 6a aus Papier oder dergleichen verklebt. Es kann mit einer Werbebedruckung versehen werden.

Der Faden 4a ist mit einem geeigneten Klebstoff getränkt oder beschichtet, wobei diese selbstklebende Eigenschaft des Fadens 4a bereits beim Einlegen zur Entfaltung kommt, so daß der Faden auf diese Weise an Ort und Stelle positioniert werden kann, so daß er bei der weiteren Verarbeitung des Umschlags seine Lage beibehält. Bei der gezeigten Ausführungsform bewegen sich die Zuschnitte zur Herstellung des Umschlags la geschuppt in einer Richtung, die quer zur unteren bzw. oberen Kante verläuft.

Zum Öffnen des Briefes wird der kurze Endabschnitt ergriffen und mit seiner Hilfe der Haltepunkt 6a vom Umschlag la abgelöst. Nun dient der Haltepunkt 6a als bequemer Griff des Aufschneidfadens und wird vom Umschlag weg in die Ebene des Umschlags gebracht. Eine Bewegung des Klebepunktes samt Aufschneidfaden in einer Richtung parallel zur Aufschneidkante bewirkt das Aufschneiden des Briefes. Aufgrund der Verankerung des Aufschneidfadens 4a bis zum Ende kann der Brief vollständig geöffnet werden.

## Patentansprüche

1. Briefumschlag mit Aufschneidfaden, wobei der Briefumschlag (la) aus einem einstückigen Zuschnitt eines Flachmaterials so gebildet ist, daß Vorder- und Rückseite durch Faltung unter Bildung von Seitenkanten und unterer und oberer Kante und durch Verklebung mit einwärts gefalteten gummierten Seitenlaschen miteinander verbunden sind unter Freilassung einer oberen Einstecköffnung, die durch eine gummierte Verschlußlasche (2a) verschließbar ist, und der bandförmige, mit Klebstoff beschichtete Aufschneidfaden (4a) entlang der Innenseite einer senkrecht zur Verschlußlasche (2a) verlaufenden Seitenkante auf der zugehörigen Umschlagfläche vor dem Falten der Laschen eingelegt und auch endseitig verklebt ist und zumindest ein Ende im Klebebereich der Seitenlaschen verbleibt, dadurch gekennzeichnet, daß ein Schneidfaden (4a) vorgesehen ist, der nicht erhabener als die Falzkante des Umschlags (la) ist und der Schneidfaden (4a) so mit härtbarem Klebstoff beschichtet oder getränkt und straff aufgebracht ist, daß er bei der weiteren Konfektionierung des Umschlags (la) sich selbst sicher auf der zugehörigen Umschlagfläche hält.

2. Briefumschlag nach Anspruch 1, gekennzeichnet durch einen Klebstoff, der nach dem Aushärten elastisch bleibt.

3. Briefumschlag nach Anspruch 1 oder 2, dadurch gekennzeichnet, daß der Aufschneidfaden (4) an einer Seitenkante aus dem Umschlag (1) herausgeführt und auf der Vorder- oder Rückseite vorzugsweise nahe dem Fadenende durch Klebung befestigt ist.

4. Briefumschlag nach Anspruch 3, dadurch gekennzeichnet, daß die Befestigung mittels eines Klebestreifens oder Aufklebers erfolgt.

5. Briefumschlag nach Anspruch 4, dadurch gekennzeichnet, daß der Klebestreifen oder Aufkleber den herausgeführten Fadenteil vollständig abdeckt.

6. Briefumschlag nach Anspruch 4 oder 5, dadurch gekennzeichnet, daß die Befestigung mittels eines Klebpunktes (6) in Form eines erstarrten Tropfens einer adhäsiven Substanz erfolgt.

7. Briefumschlag nach einem der Ansprüche 1 bis 6, dadurch gekennzeichnet, daß die Aufschneidkante (5) perforiert ist.

## Claims

1. A tear string envelope, the envelope (la) being made of an integral blank of sheet material and having front and rear portions, the front and rear portions being adhesively interconnected by gummed side flaps folded inwardly and defining an upper and a lower edge and side edges as well under leaving an upper insertion opening which can be closed by a gummed closing flap (2a), the band-shaped tear string (4a) coated with an adhesive extending along the inner side of a side edge extending perpendicular to that of the closing flap (2a), the tear string being deposited prior to the folding of the flaps, with one end thereof being adhered and at least one thereof remaining in the adhesive region of the side flaps, characterized in that a cutting string (4a) is provided with a thickness smaller than that of the folding edge of the envelope (1a) and the cutting string (4a) is coated or impregnated with a settable adhesive and deposited tautly such that it is self-retained held on the respective surface of the envelope (1a) during further processing of the envelope (1a).

2. The envelope of claim 1, wherein the adhesive remains flexible after curing.

3. The envelope of claim 1 or 2, wherein an end of the cutting string (4) is extended beyond the side edge of said envelope (la) and attached to the front or rear side, preferably adjacent the end of the string by an adhesive.

4. The envelope of claim 3, wherein the attachment is carried out by an adhesive tape or a sticker.

5. The envelope of claim 4, wherein the sticker or the adhesive tape completely covers the exposed portion of the string.

6. The envelope of claim 4 or 5, wherein the attachment is carried out by an adhesive point (6) in the form of a cured drop of an adhesive substance.

7. The envelope of one of the claims 1 to 6, wherein the cutting edge (5) is perforated.

## Revendications

1. Enveloppe pour lettre avec fil coupant d'ouverture, l'enveloppe (1a) étant formée d'une pièce d'un seul tenant en un matériau plat, de telle manière que le recto et le verso sont reliés l'un à l'autre par pliage avec formation d'arêtes latérales, d'une arête supérieure et d'une arête inférieure et par collage avec des volets latéraux engommés repliés vers l'intérieur, en laissant libre une ouverture supérieure d'introduction, qui peut être fermée par un volet de fermeture (2a) engommé, et le fil d'ouverture (4a) enduit de colle étant inséré le long de la face intérieure d'une arête latérale perpendiculaire au volet de fermeture (2a) sur la surface correspondante de l'enveloppe avant le pliage des volets et étant également collé aux extrémités et au moins une extrémité étant située dans la zone de collage des volets latéraux,
caractérisée en ce qu'il est prévu un fil coupant (4a) qui n'est pas plus saillant que l'arête du pli de l'enveloppe (1a) et que le fil coupant (4a) est enduit ou imprégné de colle durcissable et raidi de telle manière que, lors de la suite de la confection de l'enveloppe (1a), il se tient sûrement sur la surface adéquate de l'enveloppe.

2. Enveloppe pour lettre selon la revendication 1, caractérisée par une colle qui reste élastique après durcissement.

3. Enveloppe pour lettre selon la revendication 1 ou 2, caractérisée en ce que le fil coupant d'ouverture (4) sort de l'enveloppe à une arête latérale et est fixé par collage au recto ou au verso , de préférence près de l'extrémité du fil.

4. Enveloppe pour lettre selon la revendication 3, caractérisée en ce que la fixation se fait au moyen d'une bande collante ou d'une bande adhésive.

5. Enveloppe pour lettre selon la revendication 4, caractérisée en ce que la bande collante ou la bande adhésive recouvre complètement la partie sortante du fil.

6. Enveloppe pour lettre selon la revendication 4 ou 5, caractérisée en ce que la fixation se fait au moyen d'un point de colle (6) ayant la forme d'une goutte solidifiée d'une substance adhésive.

7. Enveloppe pour lettre selon l'une des revendications 1 à 6, caractérisée en ce que l'arête où a lieu la coupure (5) est perforée.
